# EUROPÄISCHE PATENTANMELDUNG

(11) **EP 2 520 502 A1**
(43) Veröffentlichungstag der Anmeldung: **07.11.2012**
(21) Anmeldenummer: 11165083.4
(22) Anmeldetag: 06.05.2011
(51) Int. Cl.: B65D 5/02, B65D 5/50, B65D 5/54

(54) **Zuschnitt für einen Verpackungsbehälter und Verpackungsbehälter insbesondere aus diesem Zuschnitt**

(71) Anmelder: Martin Kötter Verpackungsgesellschaft mbH, 40789 Monheim (DE)
(72) Erfinder: Kotlowski Guido, 40789 Monheim (DE); Staps Jeanette, 40789 Monheim (DE)
(74) Vertreter: von Kreisler Selting Werner

(57) **Zusammenfassung**

Der Zuschnitt (10) aus einem faltbaren Material wie z.B. Pappe, Wellpappe o.dgl. Papiermaterial zum Bilden eines Verpackungsbehälters (12) ist mit vier Seitenwandteilen (14,16,18,20) zur Bildung von eine Öffnung (53) des Verpackungsbehälters (12) definierenden Seitenwänden (15,17,19,21) versehen. Ferner weist der Zuschnitt (10) Bodenklappenteile (22,24,26,28) zur Bildung eines der Öffnung (53) des Verpackungsbehälters (12) gegenüberliegenden Bodens und mindestens eine Niederhaltelasche (38,40) zum Einklappen in den Verpackungsbehälter (12) und zum Niederhalten von von dem Verpackungsbehälter (12) aufzunehmender Ware auf, wobei die Niederhaltelasche (38,40) von einem ersten der vier Seitenwandteile (14,16,18,20) absteht. Von mindestens einem zum ersten Seitenwandteil (18,20) benachbarten Seitenwandteil (14,16) steht eine erste Arretierlasche (44,45) zur Anlage an einer Seitenwand (15,17,19,21) des Verpackungsbehälters (12) und zum Fixieren der mindestens einen Niederhaltelasche (38,40) in einem Einklappzustand ab. Die mindestens eine erste Arretierlasche (44,45) weist einen Arretierschlitz oder mehrere Arretierschlitze (46,48) auf. Die Niederhaltelasche (38,40) weist an ihrem beim Einklappen in den Verpackungsbehälter (12) der ersten Arretierlasche (44,45) zugewandten Rand einen von diesem abstehenden Arretiervorsprung (50,52) zum Eintauchen in den mindestens einen Arretierschlitz oder in einen der Arretierschlitze (46,48) auf.

## Beschreibung

Die Erfindung betrifft einen Zuschnitt aus einem faltbaren Material wie beispielsweise Pappe, Wellpappe o.dgl. Papiermaterial zum Bilden eines Verpackungsbehälters. Ferner betrifft die Erfindung einen Verpackungsbehälter, der insbesondere aus dem zuvor genannten Zuschnitt hergestellt ist.

Verpackungsbehälter aus Karton in z.B. Würfel- bzw. Quaderform sind in einer Vielzahl von Ausgestaltungen bekannt. Diese Verpackungsbehälter weisen Seitenwände, eine Bodenwand sowie einen Deckel auf, der einteilig mit einem die zuvor genannten Elemente des Verpackungsbehälters bildenden Zuschnitt oder aber durch einen davon separaten Zuschnitt erstellt wird. In Abhängigkeit von der Größe und Beschaffenheit der zu verpackenden Ware werden größenmäßig entsprechend angepasste Verpackungsbehälter verwendet. Damit aber Verpackungsbehälter gleicher Größe für unterschiedlich viel Raum einnehmende zu verpackende Waren verwendet werden können, ist es zweckmäßig, wenn der Verpackungsbehälter über Einrichtungen zum Fixieren bzw. Niederhalten der Ware verfügt, wobei diese Einrichtungen an die aktuelle Größe der zu verpackenden Ware anpassbar sein sollten.

Verpackungsbehälter der vorstehend genannten Art sind grundsätzlich bekannt und beispielhaft in DE-U-91 11 941, DE-U-297 00 331, DE-U-20 2005 009 774, US-A-1 597 286 und FR-B-2 876 082 beschrieben. Diese bekannten Verpackungsbehälter sind insoweit zweiteilig ausgeführt, als die Fixier- bzw. Niederhaltehilfe als ein gegenüber dem Verpackungsbehälter separates Teil hergestellt ist, was für die Handhabung und insbesondere für den Zusammenbau des Verpackungsbehälters durch denjenigen, der Ware mittels des Verpackungsbehälters verpacken will, mit Aufwand verbunden ist. Auch erschwert sich durch die zweiteilige Form die Lagerhaltung und Logistik sowohl beim Hersteller als auch beim Anwender des Verpackungsbehälters.

Ein Verpackungsbehälter mit einem Zuschnitt, in den eine Fixierung und Niederhaltung von Ware integriert ist, ist in EP-B-0 819 613 und DE-T2-697 19 875 beschrieben. Dieser bekannte Verpackungsbehälter weist zwei gegenüberliegende in den Verpackungsbehälter einklappbare Klappen auf, von denen eine mehrere Einsteckschlitze aufweist. Die andere Klappe wird in einen der Einsteckschlitze eingesteckt, wodurch der Winkel, unter dem die mit den Einsteckschlitzen versehene Klappe in den Verpackungsbehälter hineinragt, definiert ist. Damit ist aber auch die Tiefe, bis zu der diese Klappe in den Verpackungsbehälter eintaucht, definiert. Auf diese Weise kann also, wenn diese Klappe auf der verpackten Ware aufliegt, diese an die Höhe der Ware angepasst positioniert und niedergehalten werden.

Die Handhabung des bekannten Verpackungsbehälters erfordert ein gewisses Geschick seitens des Anwenders. Je weniger weit bzw, steil die Niederhalteklappe in den Verpackungsbehälter eingetaucht ist, desto weniger stabil ist die Niederhaltefunktion für die Ware.

Aufgabe der Erfindung ist es, einen Zuschnitt für einen Verpackungsbehälter sowie einen Verpackungsbehälter zu schaffen, der bei einfacher Handhabung eine zuverlässige Fixierung der verpackten Ware bei Anpassung der Fixierung an das von der Ware innerhalb des Verpackungsbehälters eingenommene Volumen erlaubt.

Zur Lösung dieser Aufgabe wird mit der Erfindung ein Zuschnitt aus einem faltbaren Material wie z.B. Pappe, Wellpappe o.dgl. Papiermaterial zum Bilden eines Verpackungsbehälters vorgeschlagen, wobei der Zuschnitt bzw. der Verpackungsbehälter versehen ist mit
- vier Seitenwandteilen zur Bildung von eine Öffnung des Verpackungsbehälters definierenden Seitenwänden,
- Bodenklappenteilen zur Bildung eines der Öffnung des Verpackungsbehälters gegenüberliegenden Bodens und
- mindestens einer Niederhaltelasche zum Einklappen in den Verpackungsbehälter und zum Niederhalten von von dem Verpackungsbehälter aufzunehmender Ware, wobei die Niederhaltelasche von einem ersten der vier Seitenwandteile absteht.

Bei diesem Zuschnitt bzw. Verpackungsbehälter ist erfindungsgemäß vorgesehen,
- dass von mindestens einem zum ersten Seitenwandteil benachbarten Seitenwandteil eine erste Arretierlasche zur Anlage an einer Seitenwand des Verpackungsbehälters und zum Fixieren der mindestens einen Niederhaltelasche in einem Einklappzustand absteht,
- dass die mindestens eine erste Arretierlasche einen Arretierschlitz oder mehrere Arretierschlitze aufweist, und
- dass die Niederhaltelasche an ihrem beim Einklappen in den Verpackungsbehälter der ersten Arretierlasche zugewandten Rand einen von diesem abstehenden Arretiervorsprung zum Eintauchen in den mindestens einen Arretierschlitz oder in einen der Arretierschlitze aufweist.

Der erfindungsgemäße Zuschnitt weist vier nebeneinander angeordnete und untereinander verbundene Seitenwandteile auf, die zusammen die Seitenwände des Verpackungsbehälters bilden, deren obere Ränder wiederum die Öffnung des Verpackungsbehälters begrenzen. Von zumindest einigen der Seitenwandteile stehen Bodenklappenteile zur Bildung des Bodens des Verpackungsbehälters ab. Diese Bodenklappenteile können ineinander gesteckt oder miteinander verklebt sein. Diesbezüglich sind Lösungen im Stand der Technik bekannt, die auch bei der Erfindung Anwendung finden können. Ferner weist der erfindungsgemäße Zuschnitt mindestens eine Niederhaltelasche auf, die mit einem ersten der vier Seitenwandteile verbunden ist. Die Niederhaltelasche erstreckt sich von dem den Öffnungsrand des Verpackungsbehälters definierenden Abschnitt des betreffenden Seitenwandteils aus und lässt sich somit in den aufgebauten Verpackungsbehälter hineinklappen. Die Niederhaltelasche liegt dann mit ihrem dem Seitenwandteil abgewandten Ende auf der Ware auf und hält diese nieder, d.h. legt diese insoweit fest.

Erfindungsgemäß erfolgt nun die Fixierung der Niederhaltelasche in einer der Höhe der Ware entsprechenden Position innerhalb des Verpackungsbehälters durch eine Arretierlasche, die ein oder mehrere Arretierschlitze aufweist, in die ein von der Niederhaltelasche abstehender Arretiervorsprung eintaucht. Die Arretierlasche liegt innen an einer Seitenwand des Verpackungsbehälters an, und zwar an einer derjenigen beiden Seitenwände, die zu der ersten Seitenwand, mit der die Niederhaltelasche verbunden ist, benachbart ist. Durch die Anlage an der Innenseite dieser zur ersten Seitenwand benachbarten Seitenwand ist die Arretierlasche insoweit stabil, als dass sie nicht wegklappen kann. Damit wird also der Arretiervorsprung der Niederhaltelasche in dem Arretierschlitz, mit dem er in Eingriff steht, zuverlässig gehalten.

Die Handhabung des erfindungsgemäßen Verpackungsbehälters zum Fixieren von Ware ist denkbar einfach. Die Niederhaltelasche braucht lediglich nach innen in den Verpackungsbehälter hinein geklappt zu werden, bis ihre freie Kante bzw. ihr freies Ende auf der zu fixierenden Ware aufliegt. Dabei taucht der Arretiervorsprung gegebenenfalls sequentiell in mehrere Arretierschlitze ein, bis die Niederhaltelasche in Anlage mit der Ware gebracht worden ist. Insbesondere braucht also die Niederhaltelasche nicht an einem der Fixierung der Ware dienenden anderen Element, beispielsweise einer anderen in den Verpackungsbehälter einklappbaren Lasche o.dgl. fixiert zu werden. Der die Niederhaltelasche fixierende Teil, nämlich die Arretierlasche ist vielmehr fester und insoweit unbeweglicher Bestandteil des Verpackungsbehälters, wenn die Fixierung der Niederhaltelasche erfolgt.

Bei mehreren Arretierschlitzen in der Arretierlasche entspricht deren Aufeinanderfolge dem Weg, den der Arretiervorsprung beim Einklappen der Niederhaltelasche zurücklegt. Die Aufeinanderfolge der Arretierschlitze kann also einer näherungsweise geraden Linie und vorzugsweise einer gekrümmten Linie folgen, wobei der Krümmungsradius abhängig ist von dem Abstand des Arretiervorsprungs zu demjenigen Seitenwandteil, mit dem die Niederhaltelasche verbunden ist (Einklappachse).

Zweckmäßig ist es, wenn der Arretiervorsprung möglichst weit beabstandet von der Seitenwand ist, von dem die Niederhaltelasche absteht (Einklappachse). Vorzugsweise schließt der Arretiervorsprung mit dem freien Ende der Niederhaltelasche ab. Dieses freie Ende bzw. diese freie Kante liegt auf der zu fixierenden Ware auf. Wenn dann in seitlicher Verlängerung dieser Kante der Arretiervorsprung in einen Arretierschlitz eintaucht, ist die maximale Fixierung für die Ware gegeben. Damit ist die Fixierung der Ware sehr zuverlässig und insbesondere im Wesentlichen unabhängig von der Höhe der Ware.

Die Anordnung der Arretierlasche innerhalb des Zuschnitts ist auf verschiedene Arten und Weisen möglich. So kann die Arretierlasche beispielsweise wie ein Deckelklappenteil von einer Seitenwand abstehen. In diesem Fall wird die Arretierlasche innen gegen das betreffende Seitenwandteil geklappt, wobei eine Zurückbewegung der Arretierlasche beispielsweise durch deren Arretierung am Boden erfolgen kann, wie dies an sich bei beispielsweise doppelwandig ausgeführten Verpackungsbehälter für die innenliegende Lage der Seitenwände bekannt ist.

Eine Alternative zu der zuvor beschriebenen Ausgestaltung der Erfindung ist dadurch gegeben, dass die Arretierlasche von einem Bodenklappenteil absteht, der wiederum mit einem der Seitenwandteile verbunden ist und andere Bodenklappenteile (zumindest teilweise) überdeckt. Der Überdeckungsbodenklappenteil liegt also bei fertig gestelltem Verpackungsbehälter zu Oberst. Wenn nun die Arretierlasche von diesem Bodenklappenteil absteht, liegt sie mit anderen Worten von innen an einer der Seitenwände an.

In einer weiteren Ausgestaltung der Erfindung ist es möglich, dass zwei Arretierlaschen vorgesehen sind, die jeweils mit Arretierschlitzen ausgestattet sind. Jede der beiden Arretierlaschen kann direkt mit einem Seitenwandteil des Zuschnitts verbunden sein, so dass die jeweilige Arretierlasche bei Erstellung des Verpackungsbehälters innen gegen jeweils gegenüberliegende Seitenwände geklappt wird. Es ist aber auch möglich, dass eine Arretierlasche direkt mit einem Seitenwandteil und die andere Arretierlasche über ein Überdeckungsbodenklappenteil, wie oben beschrieben, indirekt mit einem anderen Seitenwandteil verbunden ist.

In weiterer vorteilhafter Ausgestaltung der Erfindung können unabhängig davon, ob eine Arretierlasche oder zwei Arretierlaschen vorhanden sind, ein oder zwei Niederhaltelaschen vorgesehen sein. Jede Niederhaltelasche, wobei beide Niederhaltelaschen vorzugsweise gegenüberliegend angeordnet sind, weist mindestens einen Arretiervorsprung auf, der von demjenigen Seitenrand der Niederhaltelasche absteht, welcher beim Einklappen der betreffenden Niederhaltelasche in den Verpackungsbehälter der Arretierlasche zugewandt ist und an dieser entlang streicht. Wenn zwei gegenüberliegende Arretierlaschen vorgesehen sind, so weist die Niederhaltelasche bzw. jede Niederhaltelasche zwei gegenüberliegende Fixiervorsprünge auf. Der Vorteil zweier Niederhaltelaschen besteht darin, dass nunmehr auch Ware verpackt und fixiert werden kann, die an ihrer Oberseite unterschiedliche Höhen aufweist; denn beide Niederhaltelaschen lassen sich unabhängig voneinander in unterschiedlichen Höhen (Einklapppositionen) fixieren.

Zur Erhöhung der Zuverlässigkeit der Fixierung der Niederhaltelasche in der eingenommenen Einklappposition ist es insbesondere bei großformatigeren Verpackungsbehältern von Vorteil, wenn die Tiefe der Arretierschlitze vergrößert ist. Dies gelingt insbesondere bei großformatigeren Verpackungsbehältern dadurch, dass diese aus Gründen der Stabilitätsverbesserung zumeist doppellagige Seitenwände aufweisen. Da erfindungsgemäß die Arretierlasche von innen an einer der Seitenwände des Verpackungsbehälters anliegt, ist es nun mit Vorteil möglich, die betreffende außenliegende Lage der Seitenwand ebenfalls mit (Arretier-)Schlitzen zu versehen, die mit den Arretierschlitzen der Arretierlasche fluchten. Damit kann sich nun ein Arretiervorsprung einer Niederhaltelasche durch die beiden jeweils fluchtende Arretierschlitze erstrecken. In den außenliegenden Lagen der Seitenwände eines Verpackungsbehälters der vorstehend genannten Art braucht aber nicht notwendigerweise ein Schlitz ausgebildet zu sein, der mit dem Arretierschlitz der Arretierlasche fluchtet. Es ist auch möglich, dass in dieser Außenlage lediglich eine Vertiefung eingearbeitet ist, die wiederum mit dem Arretierschlitz der Arretierlasche fluchtet. Damit wäre, wie bei den weiter oben beschriebenen Ausführungsbeispielen der Erfindung, weiterhin mit Vorteil gegeben, dass die Arretierschlitze der Arretierlasche von außen durch die die Seitenwände des Verpackungsbehälters bildenden Seitenwandteile abgedeckt bzw. verdeckt sind.

In weiterer vorteilhafter Ausgestaltung der Erfindung kann der Zuschnitt auch mit einem oder mehreren Deckelklappenteilen versehen sein, um die Öffnung des Verpackungsbehälters verschließen zu können. Bei Vorhandensein lediglich eines einzigen Deckelklappenteils verschließt dieses vollständig die Öffnung. Das Deckelklappenteil kann mit einem Einsteckrandabschnitt versehen sein, der demjenigen Seitenwandteil gegenüberliegt, mit dem das Deckelklappenteil verbunden ist. Derartige abgewinkelte Einsteckrandabschnitte bei Deckeln von Verpackungsbehältern sind grundsätzlich bekannt. An denjenigen weiteren Randabschnitt des Deckelklappenteils, der längs einer Seitenwand des Verpackungsbehälters verläuft, der keine Niederhaltelasche aufweist, kann ebenfalls ein Einsteckrandabschnitt verlaufen.

Alternativ zu der zuvor beschriebenen Ausgestaltung der Erfindung können auch zwei oder mehr Deckelklappenteile vorgesehen sein, wobei einer dieser Deckelklappenteile den anderen bzw. die anderen überdeckt. Innerhalb des Überlappungsbereichs kann Klebermaterial vorgesehen sein, mit dem die aufeinanderliegenden Deckelklappenteile miteinander verbunden werden können, um den Verpackungsbehälter zu verschließen. Derartige Deckelklappenteile können ferner einen Aufreißstreifen aufweisen, der zwischen der Zone des Klebermaterials und ihrer Verbindung mit einem der Seitenwandteile verläuft (beispielsweise parallel oder schräg zum betreffenden Seitenwandteilrand). Solche Deckelkonstruktionen sind im Stand der Technik grundsätzlich bekannt.

Die Erfindung wird nachfolgend anhand mehrerer Ausführungsbeispiele und unter Bezugnahme auf die Zeichnung näher beschrieben, wobei in der Zeichnung funktions- bzw. konstruktionsgleiche oder -ähnliche Teile der Zuschnitte und der Verpackungsbehälter gemäß den verschiedenen Ausführungsbeispielen mit den gleichen Bezugszeichen versehen sind. Im Einzelnen zeigen:
- Fig. 1: einen Zuschnitt für einen ersten Verpackungsbehälter gemäß einem ersten Ausführungsbeispiel der Erfindung,
- Fig. 2: den aus dem Zuschnitt erstellten Verpackungsbehälter in perspektivi-scher Ansicht,
- Fig. 3: einen Längsschnitt durch den Verpackungsbehälter gemäß Fig. 2 ent-lang der Linie III-III der Fig. 2 in vereinfachter Form,
- Fig. 4: einen Zuschnitt gemäß einem zweiten Ausführungsbeispiel eines Ver-packungsbehälters,
- Fig. 5: in perspektivischer Darstellung den aus dem Zuschnitt gemäß Fig. 4 erstellten Verpackungsbehälter,
- Fig. 6: einen Schnitt (in vereinfachter Form) entlang der Linie VI-VI der Fig. 5,
- Fig. 7: einen Zuschnitt für einen Verpackungsbehälter gemäß einem dritten Ausführungsbeispiel,
- Fig. 8: den Verpackungsbehälter aus dem Zuschnitt gemäß Fig. 7 mit ge-trennt vom Zuschnitt hergestelltem Deckel,
- Fig. 9: einen Schnitt entlang der Linie IX-IX durch den Verpackungsbehälter gemäß Fig. 8,
- Fig. 10: einen Zuschnitt für ein weiteres Ausführungsbeispiel eines Ver-packungsbehälters,
- Fig. 11: eine perspektivische Darstellung des aus dem Zuschnitt gemäß Fig. 10 erstellten Verpackungsbehälters und
- Fign. 12 und 13: Beispiele für eine in ihrer Höhe variablen Ware zur Aufnahme durch einen Verpackungsbehälter gemäß den Fig. 1 bis 11.

Fig. 1 zeigt ein erstes Ausführungsbeispiel eines Zuschnitts 10 aus faltbarem Material wie beispielsweise Pappe, Wellpappe o.dgl. Papiermaterial, während die Fign. 2 und 3 perspektivische und Schnittansichten des aus dem Zuschnitt 10 erstellten Verpackungsbehälters 12 zeigen. Der Zuschnitt 10 weist vier nebeneinander und alternierend angeordnete Längs- und Querseitenwandteile 14,16,18 und 20 auf, die die vier Seitenwände 15,17,19 und 21 des Verpackungsbehälters 12 bilden. Von jedem der Seitenwandteile 14,16,18,20 des Zuschnitts 10 steht jeweils ein Bodenklappenteil 22,24,26,28 ab. Diese vier Bodenklappenteile sind in an sich bekannter Art und Weise durch Klebelaschen 30 miteinander verbunden und verklebt. Eines der Bodenklappenteile, nämlich das Bodenklappenteil 28 überdeckt dabei die anderen Bodenklappenteile 22,24 und 26.

An den den Bodenklappenteilen 22,24,26,28 gegenüberliegenden oberen Rändern 32 der vier Seitenwandteile 14,16,18,20 stehen zwei Deckelklappenteile 34 und 36 sowie zwei Niederhaltelaschen 38 und 40 ab.

Wie anhand von Fig. 2 zu erkennen ist, sind die die Seitenwände 15 und 21 bildenden Seitenwandteile 14 und 20 des Zuschnitts 10 über eine Klebelasche 42 miteinander verklebt. Vom Überdeckungsbodenklappenteil 28 ragt eine Arretierlasche 44 mit zwei Gruppen von Arretierschlitzen 46 bzw. 48 ab. Diese Arretierschlitze 46,48 dienen der Aufnahme von Arretiervorsprüngen 50,52, die seitlich von den Niederhaltelaschen 40,38 abstehen.

Wie man insbesondere in Fig. 3 erkennen kann, liegen die Arretiervorsprünge 50,52 innen an der an der Seitenwand 17 anliegenden Arretierlasche 44 an, wenn die Niederhaltelaschen 38,40 in die vom oberen Rand 32 der Seitenwände begrenzten Öffnung 53 des Verpackungsbehälters 12 hineingeklappt werden. Die beiden Niederhaltelaschen 38,40 können in einem der Arretierschlitze 46,48 fixiert werden, womit die Eintauchtiefe der freien Enden 54,56 der Niederhaltelaschen 38,40 in dem Verpackungsbehälter 12 definiert sind. In dieser Position (siehe beispielsweise Fig. 3) dient also das freie Ende 54,56 der betreffenden Niederhaltelaschen 38,40 der Höhenfixierung von Ware in dem Verpackungsbehälter 12.

Anhand der Fign. 1 und 2 wird auch erkennbar, dass zum Verschließen der Öffnung 53 des Verpackungsbehälters 12 die beiden Deckelklappenteile 34,36 dienen. Dabei liegt das Deckelklappenteil 34 auf dem anderen Deckelklappenteil 36. Das Deckelklappenteil 34 weist in an sich bekannter Art und Weise einen Aufreißstreifen 58 auf, der zum freien Rand 60 des Deckelklappenteils 34 beabstandet ist. In diesem Bereich zwischen dem freien Rand 60 und dem Aufreißstreifen 58 kann Klebermaterial 62 zum Verkleben der übereinanderliegenden Deckelklappenteile 34,36 positioniert werden. Das Öffnen des derart verschlossenen Verpackungsbehälters 12 erfolgt dann durch Aufreißen des Aufreißstreifens 58, wozu dieser mit einem mit den Fingern einer Hand greifbaren Anfassende 64 versehen ist. Längs der beiden Ränder des Aufreißstreifens 58 verlaufen perforierte Linien, wie dies an sich bekannt ist.

In den Fign. 4 bis 6 sind Darstellungen des Zuschnitts 10' sowie des zugehörigen Verpackungsbehälters 12' gemäß einem zweiten Ausführungsbeispiel gezeigt. Der Verpackungsbehälter 12' ähnelt stark dem Verpackungsbehälter 12. Das gleiche gilt für die Zuschnitte 10' und 10. Der Unterschied ist in der Ausbildung einer zweiten Arretierlasche 45 zu sehen, die anstelle des Deckelklappenteils 34 des Zuschnitts 10 nach Fig. 1 von dem betreffenden Seitenwandteil 14 des Zuschnitts 10' der Fig. 4 absteht. Die beiden Niederhaltelaschen 38,40 weisen nun jeweils zwei Arretiervorsprünge 50,52 auf, die, wie in Fig. 5 gezeigt, in gegenüberliegende Arretierschlitze 46 bzw. 48 der gegenüberliegenden Arretierlaschen 44,45 eintauchen. Die Arretierlasche 44 steht vom Überdeckungsbodenklappenteil 28 ab und liegt wiederum innen an der Seitenwand 17 des Verpackungsbehälters 12' an, während die zweite Arretierlasche 45 von innen an dem die Seitenwand 15 des Verpackungsbehälters 12' bildenden Seitenwandteil 14 des Zuschnitts 10' anliegt. Dies ist insbesondere in den Fign. 5 und 6 gezeigt. Der Vorteil des Verpackungsbehälters 12' ist darin zu sehen, dass die Niederhaltelaschen 38,40 durch zwei ineinandergreifende Arretiervorsprünge und Arretierschlitze gehalten und fixiert und damit in beispielsweise einen Einsteckrandabschnitt 66 aufweisen, der entweder von oben in die Öffnung des Verpackungsbehälters 12' oder von außen in einen Einsteckschlitz in der Seitenwand 15 einsteckbar ist, wobei im letztgenannten Fall der Einsteckrandabschnitt 66 anders, als in Fig. 5 gezeigt, ausgebildet und insbesondere in einem größerem Ausmaß vom Deckelklappenteil 36 absteht bzw. einen Einstecklaschenabschnitt aufweist, der länger vom Deckelklappenteil 36 absteht.

In Fig. 7 ist ein drittes Ausführungsbeispiel eines Zuschnitts 10" für einen Verpackungsbehälter 12" großformatigerer Form gezeigt. In Fig. 8 ist dieser Verpackungsbehälter 12" perspektivisch und in Fig. 9 im Schnitt dargestellt.

Der Zuschnitt 10" weist wiederum vier alternierend angeordnete Seitenwandteile 14,16,18,20 auf, die untereinander verbunden sind, wobei die einander abgewandten Seitenwandteile durch eine Klebelasche 42 miteinander verbunden werden. Zur einen Seite (untere Seite gemäß Fig. 7) stehen von den vier Seitenwandteilen 14,16,18,20 vier zusammensteckbare Bodenklappenteile 22,24,26,28 ab, während von den anderen (gemäß der Darstellung in Fig. 7 oberen) Rändern 32 der Seitenwandteile 14,16,18,20 zwei Arretierlaschen 44,45 sowie zwei Niederhaltelaschen 38,40 abstehen. Die beiden Arretierlaschen 44,45 sind mit jeweils zwei Gruppen von Arretierschlitzen 46,48 versehen; in den Seitenwandteilen 18,20, von denen diese Arretierlaschen 44,45 abstehen, sind ebenfalls zwei Gruppen von Arretierschlitzen 47,49 ausgebildet, die bezogen auf den oberen Rand 32 symmetrisch zu den Arretierschlitzen 46,48 angeordnet sind. Die beiden Niederhaltelaschen 38,40 weisen jeweils beidseitig seitliche Arretiervorsprünge 50,52 auf.

Der zusammengefaltete Verpackungsbehälter 12" ist in Fig. 8 gezeigt. Die vier aus den Seitenwandteilen 14,16,18,20 gebildeten Seitenwände 15,17,19,21 definieren wiederum die Öffnung 53 des Verpackungsbehälters 12", der in diesem Ausführungsbeispiel durch einen getrennt hergestellten Deckel 68 verschlossen werden kann. Die Seitenwände 19 und 21 sind doppellagig ausgebildet, indem nämlich die Arretierlaschen 44,45 von innen gegen diese Wände geklappt sind. Die Niederhaltelaschen 38,40 lassen sich wieder in den Verpackungsbehälter 12" hineinklappen, so dass die Arretiervorsprünge 50,52 in die nunmehr fluchtenden Arretierschlitze 46,47 bzw. 48,49 eintauchen. Die Tiefe dieser Schlitze ist damit vergrößert, so dass insbesondere bei großformatigeren Verpackungsbehältern 12 die Fixierung der Niederhaltelaschen 38,40 sichergestellt ist.

In Fig. 10 schließlich ist ein Ausführungsbeispiel eines Zuschnitts 10''' für einen zugehörigen Verpackungsbehälter 12"' gezeigt, der in weiten Teilen dem Zuschnitt 10" und dem Verpackungsbehälter 12" der Fign. 7 bis 9 entspricht. Der (einzige) Unterschied zwischen beiden Ausführungsbeispielen besteht darin, dass der Zuschnitt 10"' Arretierschlitze 46,48 lediglich in den Arretierlaschen 44 und 45 und nicht, wie beim Ausführungsbeispiel gemäß den Fign. 7 bis 9 auch noch in den Seitenwandteilen 18,20 aufweist. Dadurch sind die Arretierschlitze 46,48 nach außen hin verschlossen, was in Fig. 11 vorne durch gestrichelte Linien angedeutet ist.

Ein Beispiel für eine höhenvariable Ware, die beispielsweise mittels eines Verpackungsbehälters 12" oder 12"' versandfertig verpackt werden kann, ist in den Fign. 12 und 13 gezeigt. Es handelt sich hierbei um eine Warenverpackung für einen Stapel übereinander angeordneter tiefgezogener (Halbzeug-)Aufnahmefolien 70, die beispielsweise an einer Fertigungsstätte zusammengesetzt werden, die sich entfernt von der Herstellungsstätte der Halbzeuge befindet. Die tiefgezogenen Aufnahmefiolien 70 werden auf einer Basis-Kartonplatte 72 gestapelt, die vier paarweise abstehende Klebelaschen 74 und 76 aufweist. Auf die oberste tiefgezogene Aufnahmefolie 70 wird eine Kartonplatte 78 aufgelegt, die an ihrer Unterseite gepolstert sein kann (beispielsweise durch eine einzelne Lufteinschlüsse aufweisende Folie 80, wie es in Fig. 12 gezeigt ist). Anschließend werden dann die mit Klebestreifen 82 versehenen Klebelaschen 74,76 außen um die vier Ränder des Stapels aus übereinanderliegenden Aufnahmefolien 70 gelegt und mit der Kartonplatte 78 verklebt.

Die dementsprechend verpackte Ware kann nun in dem Verpackungsbehälter 12" oder 12"' gemäß Fig. 8 bzw. Fig. 11 platziert werden. Durch entsprechend weites bzw. tiefes Einklappen der Niederhaltelaschen 38,40 kann damit in Abhängigkeit von der Höhe der zu verpackenden Ware diese in den Verpackungsbehälter höhenfixiert werden.

## Patentansprüche

1. Zuschnitt aus einem faltbaren Material wie z.B. Pappe, Wellpappe o.dgl. Papiermaterial zum Bilden eines Verpackungsbehälters, mit
- vier Seitenwandteilen (14,16,18,20) zur Bildung von eine Öffnung (53) des Verpackungsbehälters (12,12',12",12"') definierenden Seitenwänden (15,17,19,21),
- Bodenklappenteilen (22,24,26,28) zur Bildung eines der Öffnung (53) des Verpackungsbehälters (12,12',12",12''') gegenüberliegenden Bodens und
- mindestens einer Niederhaltelasche (38,40) zum Einklappen in den Verpackungsbehälter (12,12',12",12"') und zum Niederhalten von von dem Verpackungsbehälter (12,12',12",12"') aufzunehmender Ware, wobei die Niederhaltelasche (38,40) von einem ersten der vier Seitenwandteile (14,16,18,20) absteht,
**dadurch gekennzeichnet,**
- **dass** von mindestens einem zum ersten Seitenwandteil (18,20) benachbarten Seitenwandteil (14,16) eine erste Arretierlasche (44,45) zur Anlage an einer Seitenwand (15,17,19,21) des Verpackungsbehälters (12,12',12",12"') und zum Fixieren der mindestens einen Niederhaltelasche (38,40) in einem Einklappzustand absteht,
- **dass** die mindestens eine erste Arretierlasche (44,45) einen Arretierschlitz oder mehrere Arretierschlitze (46,48) aufweist, und
- **dass** die Niederhaltelasche (38,40) an ihrem beim Einklappen in den Verpackungsbehälter (12,12',12",12"') der ersten Arretierlasche (44,45) zugewandten Rand einen von diesem abstehenden Arretiervorsprung (50,52) zum Eintauchen in den mindestens einen Arretierschlitz oder in einen der Arretierschlitze (46,48) aufweist.

2. Zuschnitt nach Anspruch 1, **dadurch gekennzeichnet, dass** einer der Bodenklappenteile (28) zur zumindest teilweisen Überdeckung der anderen Bodenklappenteile (22,24,26) vorgesehen ist und dass die erste Arretierlasche (44) mit dem Überdeckungsbodenklappenteil (28) verbunden und zur Anlage an der Seitenwand (17) des Verpackungsbehälters (12,12',12",12"'), die der von dem ersten Seitenwandteil (14) gebildeten Seitenwand (15) gegenüberliegt oder benachbart zu dieser ist, vorgesehen ist.

3. Zuschnitt nach Anspruch 1, **dadurch gekennzeichnet, dass** mit dem ersten Seitenwandteil (14) ein Bodenklappenteil verbunden ist und dass die erste Arretierlasche (45) längs des dem Bodenklappenteil gegenüberliegenden, die Öffnung (53) des Verpackungsbehälters (12,12',12",12"') bildenden Randes des ersten Seitenwandteils (14) mit diesem verbunden und zur Anlage an der von dem ersten Seitenwandteil (14) gebildeten Seitenwand (15) des Verpackungsbehälters (12,12',12",12'") vorgesehen ist.

4. Zuschnitt nach Anspruch 3, **gekennzeichnet durch** eine zweite Arretierlasche (44,45), die mit dem ersten Seitenwandteil (14) oder einem zweiten zum ersten Seitenwandteil (14) benachbarten Seitenwandteil verbunden sowie zur Anlage an einer Seitenwand des Verpackungsbehälters (12,12',12",12"') vorgesehen ist und die mindestens einen Arretierschlitz oder mehrere Arretierschlitze (46,48) zum Eintauchen **durch** einen zweiten Arretiervorsprung (50,52) an dem der zweiten Arretierlasche (44,45) beim Einklappen der Niederhaltelasche (38,40) in den Verpackungsbehälter (12,12',12",12"') zugewandten Rand aufweist.

5. Zuschnitt nach Anspruch 4, **dadurch gekennzeichnet, dass** einer der Bodenklappenteile (28) zur zumindest teilweisen Überdeckung der anderen Bodenklappenteile (22,24,26) vorgesehen ist und dass die zweite Arretierlasche (44,45) mit dem Überdeckungsbodenklappenteil (28) verbunden und zur Anlage an der Seitenwand des Verpackungsbehälters (12,1.2',12",12"'), die der von dem ersten Seitenwandteil (14) gebildeten Seitenwand (15) gegenüberliegt, vorgesehen ist.

6. Zuschnitt nach einem der Ansprüche 1 bis 5, **gekennzeichnet durch** zwei jeweils mindestens einen Arretiervorsprung (50,52) aufweisende Niederhaltelaschen (38,40), die jeweils mit einer der beiden zum ersten Seitenwandteil (15) benachbarten Seitenwandteil (18,20) verbunden sind, wobei die erste Arretierlasche (44) und, sofern vorhanden, die zweite Arretierlasche (45) jeweils zwei Arretierschlitze oder Gruppen von mehreren Arretierschlitzen (46,48) für jeweils einen Arretiervorsprung (50,52) oder für jeweils einen der Arretiervorsprünge (50,52) der ersten Niederhaltelasche (38,40) und, sofern vorhanden, der zweiten Niederhaltelasche (38,40) aufweist.

7. Zuschnitt nach einem der Ansprüche 1 bis 6, **dadurch gekennzeichnet, dass** der bzw. jeder Arretiervorsprung (50,52) benachbart zu dem Ende (54,56) der Niederhaltelasche (38,40) angeordnet ist, das dem betreffenden Seitenwandteil (18,20), mit dem die Niederhaltelasche (38,40) verbunden ist, abgewandt ist.

8. Zuschnitt nach einem der Ansprüche 1 bis 7, **dadurch gekennzeichnet, dass** in dem bzw. in jedem zur Anlage durch die oder eine Arretierlasche (44,45) bestimmten Seitenwandteil (18,20) mit den Arretierschlitzen (46,48) fluchtende Arretierschlitze (47,49) oder zumindest mit den Arretierschlitzen (46,48) fluchtende Vertiefungen ausgebildet sind und dass ein Arretiervorsprung (50,52) der ersten und/oder, sofern vorhanden, der zweiten Niederhaltelasche (38,40) durch einen Arretierschlitz (46,48) der Arretierlasche (44,45) hindurch bis in den fluchtenden Arretierschlitz (47,49) bzw. bis in die fluchtende Vertiefung in dem Seitenwandteil (18,20) eintauchbar ist.

9. Zuschnitt nach einem der Ansprüche 1 bis 8, **gekennzeichnet durch** mindestens einen mit einem der Seitenwandteile (14,16,18,20) verbundenen Deckelklappenteil (34,36) zum Verschließen der Öffnung (53) des Verpackungsbehälters (12,12',12",12"').

10. Zuschnitt nach Anspruch 9, **gekennzeichnet durch** zwei mit gegenüberliegende Seitenwänden (15,17) des Verpackungsbehälters (12,12',12",12"') bildenden Seitenwandteilen (14,16) verbundene Deckelklappenteile (34,36) zum Verschließen der Öffnung (53) des Verpackungsbehälters (12,12',12",12"') **durch** Übereinanderlegen, wobei die beiden Deckelklappenteile (34,36) innerhalb ihres Überlappungsbereichs mittels eines Klebermaterials (62) miteinander verbindbar sind und der oben liegende Deckelklappenteil (34) einen Aufreißstreifen (58) aufweist, der zwischen der Zone, innerhalb derer sich das Klebermaterial (62) befindet, und seiner Verbindung mit dem Seitenwandteil (14) verläuft.

11. Zuschnitt nach Anspruch 10, **gekennzeichnet durch** einen einzigen Deckelklappenteil (36) mit einem Einsteckrandabschnitt (66) zum Einstecken in die Öffnung (53) des Verpackungsbehälters (12,12',12",12"'), wobei der Einsteckrandabschnitt (66) zumindest an demjenigen Ende des Deckelklappenteils (36) verläuft, das dem Seitenwandteil, mit dem das Deckelklappenteil (36) verbunden ist, abgewandt ist,

12. Zuschnitt nach einem der Ansprüche 1 bis 11, **dadurch gekennzeichnet, dass** das faltbare Material Kunststoff aufweist oder aus Kunststoff besteht.

13. Verpackungsbehälter aus einem faltbaren Material, insbesondere aus Pappe, Wellpappe o.dgl. Papiermaterial, hergestellt durch Falten einerseits und Verkleben und/oder Zusammenstecken andererseits eines Zuschnitts nach einem der vorhergehenden Ansprüche.

14. Verpackungsbehälter aus einem faltbaren Material wie z.B. Pappe, Wellpappe o.dgl. Papiermaterial mit
- vier eine Öffnung (53) begrenzenden Seitenwänden (15,17,19,21),
- einem der Öffnung (53) gegenüberliegenden Boden und
- mindestens einer Niederhaltelasche (38,40) zum Einklappen in die Öffnung (53) und zum Niederhalten von aufzunehmender Ware, wobei die Niederhaltelasche (38,40) von einer ersten der vier Seitenwände (15,17,19,21) absteht,
**dadurch gekennzeichnet,**
- **dass** von mindestens einer zur ersten Seitenwand (19,21) benachbarten Seitenwand (15,17) eine erste Arretierlasche (44,45) zur Anlage an einer Seitenwand (15,17) und zum Fixieren der mindestens einen Niederhaltelasche (38,40) in einem Einklappzustand absteht,
- **dass** die mindestens eine erste Arretierlasche (44,45) einen Arretierschlitz oder mehrere Arretierschlitze (46,48) aufweist, und
- **dass** die Niederhaltelasche (38,40) an ihrem beim Einklappen in die Öffnung (53) der ersten Arretierlasche (44,45) zugewandten Rand einen von diesem abstehenden Arretiervorsprung (50,52) zum Eintauchen den mindestens einen Arretierschlitz oder in einen der Arretierschlitze (46,48) aufweist.

15. Verpackungsbehälter nach Anspruch 14, **dadurch gekennzeichnet, dass**
- einer der Bodenklappenteile (28) zur zumindest teilweisen Überdeckung der anderen Bodenklappenteile (22,24,26) vorgesehen ist und dass die erste Arretierlasche (44) mit dem Uberdeckungsbodenklappenteil (28) verbunden und zur Anlage an der Seitenwand (17) des Verpackungsbehälters (12,12',12",12"'), die der Seitenwand (15) mit dem Überdeckungsbodenklappenteil (28) gegenüberliegt oder benachbart zu dieser ist, vorgesehen ist, und/oder
- mit einer Seitenwand (15) ein Bodenklappenteil verbunden ist und dass die erste Arretierlasche (45) längs des dem Bodenklappenteil gegenüberliegenden, die Öffnung (53) des Verpackungsbehälters (12,12',12",12"') bildenden Randes (32) dieser Seitenwand (15) mit dieser verbunden und zur Anlage an dieser Seitenwand (15) des Verpackungsbehälters (12,12',12",12"') vorgesehen ist, und/oder
- wobei eine zweite Arretierlasche (44,45), die mit der Seitenwand (15) oder einer benachbarten Seitenwand verbunden sowie zur Anlage an einer Seitenwand des Verpackungsbehälters (12,12',12",12"') vorgesehen ist und die mindestens einen Arretierschlitz oder mehrere Arretierschlitze (46,48) zum Eintauchen durch einen zweiten Arretiervorsprung (50,52) an dem der zweiten Arretierlasche (44,45) beim Einklappen der Niederhaltelasche (38,40) in den Verpackungsbehälter (12,12',12",12"') zugewandten Rand aufweist, und/oder
- dass einer der Bodenklappenteile (28) zur zumindest teilweisen überdeckung der anderen Bodenklappenteile (22,24,26) vorgesehen ist und dass die zweite Arretierlasche (44,45) mit dem Uberdeckungsbodenklappenteil (28) verbunden und zur Anlage an der Seitenwand des Verpackungsbehälters (12,12',12",12"'), die der Seitenwand (15) gegenüberliegt, vorgesehen ist, und/oder
- wobei zwei jeweils mindestens einen Arretiervorsprung (50,52) aufweisende Niederhaltelaschen (38,40) vorgesehen sind, die jeweils mit einer von zwei Seitenwänden verbunden sind, wobei die erste Arretierlasche (44) und, sofern vorhanden, die zweite Arretierlasche (45) jeweils zwei Arretierschlitze oder Gruppen von mehreren Arretierschlitzen (46,48) für jeweils einen Arretiervorsprung (50,52) oder für jeweils einen der Arretiervorsprünge (50,52) der ersten Niederhaltelasche (38,40) und, sofern vorhanden, der zweiten Niederhaltelasche (38,40) aufweist, und/oder
- der bzw. jeder Arretiervorsprung (50,52) benachbart zu dem Ende (54,56) der Niederhaltelasche (38,40) angeordnet ist, das der betreffenden Seitenwand (19,21), mit dem die Niederhaltelasche (38,40) verbunden ist, abgewandt ist, und/oder
- in der bzw. in jeder zur Anlage durch die oder eine Arretierlasche (44,45) bestimmten Seitenwand (19,21) mit den Arretierschlitzen (46,48) fluchtende Arretierschlitze (47,49) oder zumindest mit den Arretierschlitzen (46,48) fluchtende Vertiefungen ausgebildet sind und dass ein Arretiervorsprung (50,52) der ersten und/oder, sofern vorhanden, der zweiten Niederhaltelasche (38,40) durch einen Arretierschlitz (46,48) der Arretierlasche (44,45) hindurch bis in den fluchtenden Arretierschlitz (47,49) bzw. bis in die fluchtende Vertiefung in der Seitenwand (19,21) eintauchbar ist, und/oder
- wobei mindestens ein mit einer der Seitenwände (15,17,19,21) verbundener Deckelklappenteil (34,36) zum Verschließen der Öffnung (53) des Verpackungsbehälters (12,12',12",12"') vorgesehen ist, und/oder
- wobei zwei mit gegenüberliegenden Seitenwänden (15,17) des Verpackungsbehälters (12,12',12",12"') verbundene Deckelklappenteile (34,36) zum Verschließen der Öffnung (53) des Verpackungsbehälters (12,12',12",12"') durch Übereinanderlegen vorgesehen sind, wobei die beiden Deckelklappenteile (34,36) innerhalb ihres Überlappungsbereichs mittels eines Klebermaterials (62) miteinander verbindbar sind und der oben liegende Deckelklappenteil (34) einen Aufreißstreifen (58) aufweist, der zwischen der Zone, innerhalb derer sich das Klebermaterial (62) befindet, und seiner Verbindung mit dem Seitenwand (15) verläuft, und/oder
- wobei ein einziger Deckelklappenteil (36) mit einem Einsteckrandabschnitt (66) zum Einstecken in die Öffnung (53) des Verpackungsbehälters (12,12',12",12"') vorgesehen ist, wobei der Einsteckrandabschnitt (66) zumindest an demjenigen Ende des Deckelklappenteils (36) verläuft, das der Seitenwand, mit dem das Deckelklappenteil (36) verbunden ist, abgewandt ist.
